# EUROPÄISCHE PATENTSCHRIFT

(11) **EP 4 444 971 B1**
(45) Veröffentlichungstag und Bekanntmachung des Hinweises auf die Patenterteilung: **22.10.2025**
(21) Anmeldenummer: 22813401.1
(22) Anmeldetag: 23.11.2022
(51) Int. Cl.: E05B 27/00, E05B 19/00

(54) **SCHLÜSSEL FÜR EIN ZYLINDERSCHLOSS SOWIE ZYLINDERSCHLOSS**
KEY FOR A CYLINDER LOCK AND CYLINDER LOCK
CLÉ POUR UNE SERRURE À BARILLET ET SERRURE À BARILLET

(30) Priorität: 07.12.2021 AT 509752021
(43) Veröffentlichungstag der Anmeldung: 16.10.2024
(73) Patentinhaber: EVVA Sicherheitstechnologie GmbH, 1120 Wien (AT)
(72) Erfinder: RIESEL, Michael, 07570 Weida (DE); BAUMHAUER, Walter, 3580 Horn (AT); OBERLEITNER-LEEB, Florian, 1120 Wien (AT)
(74) Vertreter: Puchberger & Partner Patentanwälte
(86) Internationale Anmeldenummer: PCT/AT2022/060412
(87) Internationale Veröffentlichungsnummer: WO 2023/102582

(56) Entgegenhaltungen:
- WO-A1-2017/153557
- WO-A1-2019/077285
- WO-A1-2020/001901
- DE-A1- 3 603 687
- US-A1- 2011 126 600

## Beschreibung

Die Erfindung betrifft einen Schlüssel für ein Zylinderschloss sowie ein Zylinderschloss für einen derartigen Schlüssel.

Ein gattungsgemäßer Schlüssel umfasst zumindest eine, entlang der Längserstreckung des Schlüssels verlaufende Seitenfläche, an der zumindest eine Codierung zur Abfrage im Zylinderschloss vorgesehen ist. Die Codierung umfasst dabei mehrere Steuerstellen, die entlang der Längserstreckung an definierten Abtastpositionen und quer zur Längserstreckung an definierten Steuerhöhen vorgesehen sind.

Derartige Schlüssel sind aus dem Stand der Technik grundsätzlich bekannt. Zylinderschlösser zur Aufnahme derartiger Schlüssel verfügen über einen Schlüsselkanal mit zumindest einer Seitenwand, mit entlang der Längserstreckung des Schlüsselkanals vorgesehenen Abtastpositionen, wobei an jeder Abtastposition zumindest ein Steuerelement zur Abfrage der entsprechenden Steuerstelle einer Codierung an einer Seitenfläche des Schlüssels vorgesehen ist. Im Zylinderschloss ist zumindest ein Sperrelement vorgesehen, das bei korrekter Stellung aller Steuerelemente in Freigabeposition zur Betätigung des Zylinderschlosses bringbar ist.

Bekannte Systeme sind in DE 36 03 687A1, WO 2019/077285 A1, WO 2017/153557 A1, US 2011/126600 A1 und WO 2020/001901 A1 gezeigt.

Ein Problem derartiger Schlüssel besteht jedoch darin, dass mit modernen, insbesondere hochauflösenden fotografischen Verfahren auf einfache Weise Schlüsselkopien erstellt werden können. Zudem besteht ein Problem der Zylinderschlösser darin, dass sie durch die Anwendung spezialisierter Werkzeuge von Unberechtigten betätigt werden können.

Eine Aufgabe der Erfindung besteht darin, dieses Problem zu beheben und einen Schlüssel sowie ein Zylinderschloss bereitzustellen, welches die oben genannten Probleme löst und verbesserte Vorrichtungen schafft.

Diese und andere Aufgaben werden erfindungsgemäß durch die Merkmale der kennzeichnenden Teile der unabhängigen Patentansprüche gelöst.

Bei einem erfindungsgemäßen Schlüssel umfasst die Codierung entlang der Längserstreckung zumindest einen Nutenabschnitt N und einen Kurvenabschnitt K. Der Nutenabschnitt N weist eine beidseitig begrenzte Steuernut auf. Der Kurvenabschnitt K weist eine einseitig offene Steuerkurve auf. Zumindest eine Steuerstelle ist in einem Nutenabschnitt N angeordnet, und zumindest eine andere Steuerstelle ist in einem Kurvenabschnitt K derselben Codierung angeordnet.

Eine **Steuernut** bezeichnet dabei eine bahnartige Vertiefung, die durch zwei gegenüberliegende, im Wesentlichen normal auf den Nutengrund liegende Flächen begrenzt wird. Im Gegensatz dazu bezeichnet eine **Steuerkurve** eine bahnartige Vertiefung, die nur an einer Seite durch eine im Wesentlichen normal auf den Grund der Bahn liegende Fläche begrenzt wird, und an der gegenüberliegenden Seite offen ist.

Zur Abfrage im Zylinderschloss können an den Steuerstellen beweglich gelagerte Steuerelemente vorgesehen sein, die beim Einführen des Schlüssels in das Zylinderschloss entweder an der Steuernut, oder an der Steuerkurve geführt sind. Dadurch können im Zylinderschloss unterschiedliche Abfrageelemente vorgesehen sein, nämlich einerseits Steuerelemente, die in der Steuernut formschlüssig geführt sind, und andererseits Steuerelemente, die sich an der einzigen Fläche der Steuerkurve orientieren und beispielsweise gegen diese vorgespannt sind. Eine derartige Ausbildung des erfindungsgemäßen Schlüssels mit einem Nutenabschnitt N und einem Kurvenabschnitt K gewährt eine höhere Sicherheit des Schlüssels gegenüber einer fotografischen Reproduktion, da es aus einem Foto schwierig ist, den Übergang zwischen dem Nutenabschnitt mit der Steuernut und dem Kurvenabschnitt mit der Steuerkurve nachzuvollziehen.

Derartige Kombinationen aus Steuernut und Steuerkurve sind somit nur unter erschwerten Bedingungen kopierbar.

Erfindungsgemäß kann vorgesehen sein, dass entlang der Längserstreckung des Schlüssels zwei oder mehr Nutenabschnitte N, N', N" mit jeweils zumindest einer Steuernut vorgesehen sind. Erfindungsgemäß kann ebenso vorgesehen sein, dass entlang der Längserstreckung zwei oder mehr Kurvenabschnitte K, K', K" mit jeweils zumindest einer Steuerkurve vorgesehen sind. Erfindungsgemäß ist vorgesehen sein, dass entlang der Längserstreckung des Schlüssels abwechselnd Nutenabschnitte N, N', N" und Kurvenabschnitte K, K', K" vorgesehen sein. Dadurch wird die Kopierbarkeit des Schlüssels besonders erschwert.

Erfindungsgemäß ist vorgesehen, dass die Steuerkurve durch eine teilweise Öffnung einer Steuernut im Bereich einer oder mehrerer Abtastpositionen gebildet ist. Das bedeutet, die Steuerkurve stellt bei diesen Ausführungsformen eine Fortsetzung einer bestehenden Steuernut dar, welche jedoch zu einer Seite hin offen ist. Dies kann erreicht werden, indem die Steuernut zumindest teilweise über die Seitenfläche des Schlüssels hinausgeht, oder indem sich der Nutengrund der Steuernut in eine Richtung bis zum Rand des Schlüssels erstreckt.

Erfindungsgemäß kann vorgesehen sein, dass zumindest vier, vorzugsweise sechs Abtastpositionen A - F sowie zumindest vier, vorzugsweise sechs Steuerhöhen a - f vorgesehen sind. Diese diskreten Abtastpositionen definieren somit ein zweidimensionales Raster von vorgegebenen Positionen, an den die Steuerstellen auf der Seitenfläche des Schlüssels angeordnet sein können. Die Abstände der Abtastpositionen A - F können, ebenso wie die Abstände der Steuerhöhen a - f, gleich oder auch variabel sein.

Erfindungsgemäß kann vorgesehen sein, dass der Schlüssel ein Flachschlüssel ist. Die codierte Seitenfläche kann an einer Flachseite des Flachschlüssels angeordnet sein. Die codierte Seitenfläche kann aber auch an einer Schmalseite des Flachschlüssels angeordnet sein. Die Schmalseite kann auch als Rückenseite des Flachschlüssels bezeichnet werden.

Insbesondere kann vorgesehen sein, dass der Schlüssel zwei Seitenflächen aufweist. Die Seitenflächen können gegenüberliegend oder auch angrenzend angeordnet sein. Codierungen können an zumindest einer oder auch an beiden Seitenflächen vorgesehen sein. Es können beispielsweise zwei gegenüberliegende codierte oder nicht codierte Flachseiten und zwei gegenüberliegende codierte oder nicht codierte Schmalseiten vorgesehen sein. In verschiedenen Ausführungsformen der Erfindung kann vorgesehen sein, dass eine oder mehrere Seitenflächen eine erfindungsgemäße Codierung mit Kurvenabschnitten und Nutenabschnitten aufweist, und die verbleibenden Seitenflächen keine Codierungen oder nur herkömmliche Codierungen aufweisen. Der Schlüssel kann dabei insbesondere einen im Wesentlichen rechteckigen Querschnitt aufweisen.

Die Codierungen an den Seitenflächen können derart ausgebildet sein, dass der Schlüssel als Wendeschlüssel einsetzbar ist. Mit anderen Worten, die Codierungen an den Seitenflächen können aus Sicht des Zylinderschlosses identisch sein, wenn der Schlüssel um 180° um seine Längsachse gedreht wird.

Erfindungsgemäß kann vorgesehen sein, dass zwei oder mehr unterschiedliche Codierungen auf derselben Seitenfläche des Schlüssels vorgesehen sind. Dabei kann jede Codierung Steuerstellen umfassen, die entlang der Längserstreckung an definierten Abtastpositionen und quer zur Längserstreckung an definierten Steuerhöhen vorgesehen sind. Die Codierungen können als voneinander unabhängige Steuernuten und Steuerkurven ausgebildet sein, die sich vorzugsweise nicht schneiden. Es sind aber auch Ausführungsformen vorgesehen, bei denen sich die Codierungen schneiden oder zumindest berühren.

Erfindungsgemäß kann ferner vorgesehen sein, dass zumindest ein magnetischer, magnetisierbarer oder durch ein magnetisches Feld anziehbarer oder abstoßbarer Bereich am Schlüssel vorgesehen ist. Ein derartiger Bereich kann insbesondere dazu ausgebildet sein, mit einem Element im Zylinderschloss magnetisch zusammenzuwirken.

Dadurch kann insbesondere erreicht werden, dass ein im Zylinderschloss angeordnetes Steuerelement beim Übergang von einem Nutenabschnitt zu einem Kurvenabschnitt und zurück durch magnetische Kraft in definierter Position gehalten wird und nicht - beispielsweise durch die Schwerkraft oder aufgrund von Erschütterungen - aus einer Steuerkurve herausfällt oder sich beim Übergang von einer Steuerkurve in eine Steuernut verkantet bzw. eine undefinierte Position einnimmt.

Zu diesem Zweck kann insbesondere vorgesehen sein, dass der magnetische, magnetisierbare oder durch ein magnetisches Feld anziehbare oder abstoßbare Bereich etwa im Bereich des Übergangs von einem Nutenabschnitt zu einem Kurvenabschnitt einer Codierung liegt.

Die Erfindung betrifft ferner ein **Zylinderschloss** zur Aufnahme eines erfindungsgemäßen Schlüssels, umfassend einen Schlüsselkanal mit zumindest einer Seitenwand, mit entlang der Längserstreckung des Schlüsselkanals vorgesehenen Abtastpositionen, wobei an jeder Abtastposition zumindest ein Steuerelement zur Abfrage von Steuerstellen zumindest einer Codierung an zumindest einer Seitenfläche eines erfindungsgemäßen Schlüssels vorgesehen ist. In einem erfindungsgemäßen Zylinderschloss ist ferner ein Sperrelement vorgesehen, das bei korrekter Stellung der Steuerelemente in eine Freigabeposition zur Betätigung des Zylinderschlosses bringbar ist.

Erfindungsgemäß ist vorgesehen, dass zumindest ein erstes Steuerelement ein erstes Steuerorgan zum Eingriff in eine Steuernut der Codierung aufweist, und zumindest ein zweites Steuerelement ein zweites Steuerorgan zum Eingriff in eine Steuerkurve der Codierung aufweist. Mit anderen Worten, ein erstes Steuerelement im Zylinderschloss ist dazu ausgebildet, eine Steuerstelle in einem Nutenabschnitt N des Schlüssels abzufragen, und ein zweites Steuerelement im Zylinderschloss ist dazu ausgebildet, eine Steuerstelle in einem Kurvenabschnitt K des Schlüssels abzufragen.

Das erste Steuerelement und das zweite Steuerelement können unterschiedlich ausgebildet sein. Dadurch ergibt sich - neben der Kompatibilität mit dem oben beschriebenen Schlüssel - der weitere Vorteil, dass ein derart ausgebildetes Zylinderschloss gegenüber herkömmlichen Zylinderschlössern mit identischen Steuerelementen eine höhere Sicherheit vor einer unberechtigten Betätigung bietet, da ein Unberechtigter, der das Zylinderschloss öffnen möchte, nicht weiß, wie die Steuerelemente im Inneren konkret ausgebildet sind.

Erfindungsgemäß kann vorgesehen sein, dass die Steuerelemente Eingriffsmittel, insbesondere eine oder mehrere Abfragenuten aufweisen, die in einer oder in mehreren Stellungen der Steuerelemente mit dem Sperrelement derart zusammenwirken, dass das Sperrelement in eine Freigabeposition zur Betätigung des Zylinderschlosses bringbar ist. Die Abfragenuten können insbesondere als kreisförmige Vorsprünge ausgebildet sein, deren Abmessungen an die entsprechenden Steuerstellen am Schlüssel angepasst sind.

Erfindungsgemäß ist das erste Steuerelement quer zur Längserstreckung des Schlüsselkanals frei beweglich. Eine Vorspannung dieses ersten Steuerelements ist nicht zwingend erforderlich, da es in der Steuernut in der Regel ohnehin formschlüssig geführt wird bzw. ein Austritt eines ersten Steuerelements aus der Steuernut aufgrund der beidseitigen Begrenzung der Steuernut nicht zu befürchten ist.

Erfindungsgemäß ist hingegen das zweite Steuerelement quer zur Längserstreckung des Schlüsselkanals vorgespannt. Eine derartige Vorspannung kann beispielsweise erreicht werden, indem das zweite Steuerelement sich über eine Spiralfeder an einem Zylinderkern des Zylinderschlosses abstützt. Eine Vorspannung wird in der Regel erforderlich sein, da das zweite Steuerelement nicht formschlüssig geführt wird, sondern im Kurvenabschnitt eine Steuerkurve abtastet, also nur an einer Seitenkante der Steuerkurve anliegt, sodass die Gefahr besteht, dass das zweite Steuerelement durch die Schwerkraft oder durch Erschütterungen aus der Steuerkurve austritt.

Erfindungsgemäß kann auch vorgesehen sein, dass das zweite Steuerelement ein magnetisches, magnetisierbares oder durch ein magnetisches Feld anziehbares oder abstoßbares Element umfasst, das dazu ausgebildet ist, mit einem Bereich am Schlüssel magnetisch zusammenzuwirken. Durch das magnetische Element kann insbesondere sichergestellt werden, dass das zweite Steuerelement beim Verlassen einer Steuernut und Eintritt in eine Steuerkurve nicht aufgrund der Schwerkraft oder aufgrund von Erschütterungen eine falsche Position einnimmt. Stattdessen wird es durch die Magnetwirkung eine vordefinierte Position einnehmen, sodass es - beim weiteren Einschieben des Schlüssels - korrekt weitergeführt eingeführt wird. Dabei ist es irrelevant, ob am Schlüssel ein Permanentmagnet und am Steuerelement ein ferromagnetisches Element oder umgekehrt vorgesehen ist.

Die Erfindung betrifft ferner ein System umfassend zumindest einen erfindungsgemäßen Schlüssel und zumindest ein erfindungsgemäßes Zylinderschloss.

Weitere erfindungsgemäße Merkmale ergeben sich aus den Patentansprüchen, den Zeichnungen und der Beschreibung der Ausführungsbeispiele. Die Erfindung wird nachfolgend anhand mehrerer, nicht ausschließlicher Ausführungsbeispiele näher erläutert. Es zeigen:
Fig. 1 eine schematische dreidimensionale Ansicht eines Teils einer Ausführungsform eines erfindungsgemäßen Schlüssels;
Fig. 2 eine schematische dreidimensionale Ansicht eines Teils einer Ausführungsform eines erfindungsgemäßen Schlüssels mit Ausführungsformen erfindungsgemäßer Steuerelemente eines Zylinderschlosses;
Fig. 3 eine schematische dreidimensionale Ansicht einer Ausführungsform eines erfindungsgemäßen Systems umfassend einen erfindungsgemäßen Schlüssel ein erfindungsgemäßes Zylinderschloss;
Figs. 4a - 4b schematische dreidimensionale Ansichten von Ausführungsformen erfindungsgemäßer Steuerelemente eines erfindungsgemäßen Zylinderschlosses;
Figs. 5a - 5c eine schematische dreidimensionale Ansicht und eine Schnittdarstellung einer Ausführungsform eines erfindungsgemäßen Schlüssels in Kombination mit einem erfindungsgemäßen Steuerelement;
Fig. 6 eine weitere Ausführungsform eines erfindungsgemäßen Schlüssels in Kombination mit Elementen eines erfindungsgemäßen Zylinderschlosses.

Fig. 1 zeigt eine schematische dreidimensionale Ansicht eines Teils einer Ausführungsform eines erfindungsgemäßen Schlüssels.

Der Schlüssel 1 ist als Flachschlüssel ausgebildet und umfasst zwei entlang seiner Längserstreckung verlaufende, gegenüberliegende Seitenflächen 2, 2'. Die Seitenflächen 2, 2' sind dabei jeweils an einer Flachseite des Flachschlüssels angeordnet. Auf der Seitenfläche 2 sind zwei Codierungen 3, 3' zur Abfrage im (nicht dargestellten) Zylinderschloss 9 vorgesehen. Die Codierung 3, 3' sind in diesem Ausführungsbeispiel durch mehrere Steuerstellen 4, 4' gebildet, die entlang der Längserstreckung an definierten Abtastpositionen A - F und quer zur Längserstreckung an definierten Steuerhöhen a - f vorgesehen sind.

Die ungefähren Positionen der Abtastpositionen A - F und Steuerhöhen a - f sind schematisch angedeutet. Die Steuerstellen 4, 4' sind rein schematisch als strichlierte Kreise angedeutet und symbolisieren jene Punkte am Schlüssel 1, die von diskreten Steuerelementen 11, 11' im Zylinderschloss 9 abgetastet werden, um das Zylinderschloss 9 zu betätigen.

Für jede der beiden Codierungen 3, 3' sind entlang der Längserstreckung Nutenabschnitte N, N', N" und Kurvenabschnitte K, K', K" vorgesehen. Die Nutenabschnitte N, N', N" weisen jeweils eine beidseitig begrenzte Steuernut 5 auf. Die Kurvenabschnitte K, K', K" weisen jeweils eine einseitig offene Steuerkurve 6 auf. In den Steuernuten 5 der Nutenabschnitte N, N', N" sind jeweils Steuerstellen 4 angeordnet. In den Steuerkurven 6 der Kurvenabschnitten K, K', K" sind jeweils Steuerstellen 4' angeordnet.

Im konkreten Beispiel sind für die Codierung 3, beginnend von der Schlüsselspitze, ein Kurvenabschnitt K mit zwei Steuerstellen 4', ein Nutenabschnitt N mit zwei Steuerstellen 4 und ein weiterer Kurvenabschnitt K' mit zwei Steuerstellen 4' vorgesehen.

Für die Codierung 3' sind bei diesem Ausführungsbeispiel, beginnend von der Schlüsselspitze, ein Nutenabschnitt N mit einer Steuerstelle 4, ein Kurvenabschnitt K mit einer Steuerstelle 4', ein weiterer Nutenabschnitt N' mit einer Steuerstelle 4, ein weiterer Kurvenabschnitt K' mit einer Steuerstelle 4', sowie ein weiterer Nutenabschnitt N" mit einer Steuerstelle 4 und ein abschließender Kurvenabschnitt K" mit einer Steuerstelle 4'vorgesehen. Bei der Codierung 3 sind also in jedem Abschnitt abwechselnd zwei Steuerstellen 4, 4' vorgesehen; hingegen bei der Codierung 3' in jedem Abschnitt abwechselnd eine Steuerstelle 4, 4'.

In diesem Ausführungsbeispiel ist die Steuernut 5 und die Steuerkurve 6 jeweils als eine schmale Vertiefung mit rechteckigem Querschnitt auf der Seitenfläche 2 des Schlüssels 1 ausgebildet, wobei die Steuernut 5 eine Grundfläche und zwei gegenüberliegende und im Wesentlichen parallel verlaufende Seitenflächen aufweist, während die Steuerkurve 6 nur eine einzige Seitenfläche aufweist. Mit anderen Worten, die Vertiefung der Seitenfläche 2 ist für die Steuerkurve 6 nur an einer Seite begrenzt und an der anderen Seite in Richtung zur Schmalseite (Rückenseite) des Schlüssels 1 offen. Im konkreten Ausführungsbeispiel ist also die Steuerkurve 6 durch einseitige Öffnung einer Steuernut 5 im Bereich einer oder mehrerer Abtastpositionen gebildet.

Fig. 2 zeigt eine schematische dreidimensionale Ansicht der Ausführungsform eines erfindungsgemäßen Schlüssels 1 aus Fig. 1 in Kombination mit Ausführungsformen erfindungsgemäßer Steuerelemente 11, 11' eines (im Übrigen nicht dargestellten) Zylinderschlosses 9. Die Steuerelemente 11, 11' sind im Wesentlichen zylinderförmige Kernstifte, die entlang ihrer Längsrichtung verschiebbar im Kern des Zylinderschlosses 9 gelagert sind und über Abfragenuten 14 mit einem (nicht dargestellten) Sperrelement 12 des Zylinderschlosses 9 zusammenwirken.

Es sind ein erstes Steuerelement 11 mit einem (nicht sichtbaren) ersten Steuerorgan 13 zum Eingriff in eine Steuernut 5 der Codierung 3 und zweite Steuerelemente 11' mit (nicht sichtbaren) zweiten Steuerorganen 13' zum Eingriff in Steuerkurven 6 der Codierung 3 vorgesehen. Konkret dargestellt sind ein nicht vorgespanntes bzw. nicht gefedertes erstes Steuerelement 11 im Bereich der Schlüsselspitze sowie zwei vorgespannte zweite Steuerelemente 11' im Bereich der Schlüsselreide.

Das nicht vorgespannte Steuerelement 11 greift dabei in eine beidseitig begrenzte Steuernut 5 an der Schlüsselspitze ein und ist in dieser im Wesentlichen formschlüssig geführt. Hingegen werden die vorgespannten Steuerelemente 11' über Spiralfedern 15 jeweils gegen die einzige (in dieser Darstellung oben liegende) Seitenwand einer Steuerkurve 6 gedrückt, um dieser beim Einführen und Ausführen des Schlüssels 1 zu folgen. Dadurch wird verhindert, dass die Steuerelemente 11 beim Verlassen einer Steuernut 5 und beim Eintritt in eine Steuerkurve 6 einen ungeführten und somit undefinierten Zustand einnehmen.

Fig. 3 zeigt eine schematische dreidimensionale Ansicht einer Ausführungsform eines erfindungsgemäßen Systems umfassend einen erfindungsgemäßen Schlüssel 1 und ein erfindungsgemäßes Zylinderschloss 9. Dabei ist der Schlüssel 1 als Flachschlüssel ausgebildet und in einen Schlüsselkanal 10 des Zylinderschlosses 9 eingeführt. Gezeigt ist das erfindungsgemäße Zusammenspiel der Steuerelemente 11, 11', welche an dedizierten Abtastpositionen im Schlüsselkanal 10 vorgesehen sind, mit den Codierungen auf der Seitenfläche 2 des Schlüssels 1 sowie einem balkenförmigen Sperrelement 12. Erst wenn alle Steuerelemente 11, 11' in der richtigen Position sind, kann das Sperrelement 12 in die Abfragenuten 14 der Steuerelemente 11, 11' einrasten und die Teilungsebene zwischen dem Zylinderkern 16 und dem Zylindergehäuse 17 freigeben, sodass der Zylinderkern 16 im Zylindergehäuse 17 gedreht werden kann. In der vorliegenden teilweisen Schnittdarstellung sind nur die durch Spiralfedern 15 vorgespannten Steuerelemente 11' sichtbar.

**Figs. 4a - 4b** zeigen schematische dreidimensionale Ansichten von Ausführungsformen erfindungsgemäßer erster und zweiter Steuerelemente 11, 11' eines erfindungsgemäßen Zylinderschlosses 9. Die Steuerelemente 11, 11' sind im Wesentlichen zylinderförmig bzw. stiftförmig und weisen eine Längsachse auf, entlang der sie im Betrieb verschiebbar sind. Normal auf die Längsachse ragen ein erstes und zweites Steuerorgan 13, 13' in Form kreisförmiger Vorsprünge radial nach außen. Die ersten und zweiten Steuerorgane 13, 13' dienen zur Abtastung der Steuerstellen 4, welche die Codierungen 3, 3' an der Seitenfläche 2, 2' des Schlüssels 1 bilden.

Fig. 4a zeigt ein durch eine Spiralfeder 15 vorgespanntes zweites Steuerelement 11' zur Abtastung der Seitenwand einer einseitig offenen Steuerkurve 6, während Fig. 4b ein nicht vorgespanntes Steuerelement 11 zur im Wesentlichen formschlüssigen Führung in einer Steuernut 5. Die Abmessungen der Steuerorgane 13, 13' sind dabei an die Abmessungen der Steuernut 5 bzw. der Steuerkurve 6 angepasst, um ein funktionsgerechtes Abtasten der Steuerstellen 4 zu ermöglichen.

**Figs. 5a - 5c** zeigen eine schematische dreidimensionale Ansicht und eine Schnittdarstellung einer weiteren Ausführungsform eines erfindungsgemäßen Schlüssels 1 in Kombination mit einem erfindungsgemäßen Steuerelement 11 eines Zylinderschlosses 9. In dieser Ausführungsform ist der Schlüssel 1 wieder mit mehreren Steuerstellen 4 versehen, die in einem Nutenabschnitt N entlang der Längserstreckung durch eine beidseitig begrenzte Steuernut 5 verbunden sind, und mit mehreren Steuerstellen 4 versehen, die in einem Kurvenabschnitt K entlang der Längserstreckung durch eine einseitig offene Steuerkurve 6 verbunden sind. An der Schlüsselspitze ist die Codierung 3' mit einer trichterförmigen Ausnehmung versehen, um eine Aufnahme der Steuerelemente 11, 11' beim Einführen des Schlüssels 1 zu ermöglichen. Die Steuerelemente 11, 11' werden beim weiteren Einführen des Schlüssels 1 in den Schlüsselkanal 10 in einer Steuernut 5 geführt.

In der dargestellten Position geht die Steuernut 5 in eine Steuerkurve 6 über, indem die Steuernut 5 an ihrer untenliegenden Seite geöffnet wird. Um zu verhindern, dass das nicht vorgespannte Steuerelement 11 in dieser Position aus der Steuerkurve austritt (beispielsweise aufgrund der Schwerkraft oder aufgrund von Erschütterungen), ist im Bereich des Übergangs vom Nutenabschnitt zum Kurvenabschnitt ein magnetischer oder magnetisierbarer Bereich 7 am Schlüssel 1 vorgesehen, der dazu ausgebildet ist, mit einem Element 8 im Steuerelement 11 zusammenzuwirken. Dies ist in der Schnittdarstellung gemäß Fig. 5b sowie auch in der dreidimensionalen Ansicht des Steuerelements 11 gemäß Fig. 5c deutlich gezeigt.

Im vorliegenden Ausführungsbeispiel handelt es sich beim magnetischen Bereich 7 am Schlüssel 1 um einen Permanentmagneten und beim magnetisierbaren Element 8 im Steuerelement 11 um einen Einsatz umfassend ferromagnetisches oder paramagnetisches Material. In anderen Ausführungsbeispielen kann dies auch umgekehrt sein, solange die technische Wirkung erzielt wird, dass das Steuerelement 11 im Bereich des Übergangs vom Nutenabschnitt zum Kurvenabschnitt an der vorgesehenen Position gehalten wird bzw. in eine vorgesehene Richtung gezogen wird und nicht aus dem einseitig offenen Kurvenabschnitt austritt.

Fig. 6 zeigt eine weitere Ausführungsform eines erfindungsgemäßen Schlüssels 1 in Kombination mit Elementen eines erfindungsgemäßen Zylinderschlosses 9. In diesem Ausführungsbeispiel handelt es sich bei der codierten Seitenfläche 2 um die Schmalseite (Rückenseite) eines Flachschlüssels. Wiederum ist eine Codierung 3 in Form von mehreren Steuerstellen 4 vorgesehen, wobei mehrere Steuerstellen 4 in zumindest einem Nutenabschnitt N entlang der Längserstreckung des Schlüssels durch eine beidseitig begrenzte Steuernut 5 verbunden sind, und weitere Steuerstellen 4 in zumindest einem Kurvenabschnitt K entlang der Längserstreckung durch eine einseitig offene Steuerkurve 6 verbunden sind. Es sind erste Steuerelemente 11 mit ersten Steuerorganen 13 zum Eingriff in die Steuernut 5 der Codierung 3, und zweite Steuerelemente 11' mit zweiten Steuerorganen 13' zum Eingriff in die Steuerkurve 6 der Codierung 3 vorgesehen. Im Übrigen entspricht diese Ausführungsform den oben dargestellten Ausführungsformen.

Der Schutzbereich wie in den Ansprüchen definiert, beschränkt sich nicht auf die dargestellten Ausführungsformen sondern umfasst auch Kombinationen verschiedener Ausführungsformen. So können erfindungsgemäße Schlüssel mehrere Codierungen aufweisen, die in unterschiedlicher Ausführung auf der Flachseite und/oder auf der Schmalseite des Schlüssels ausgebildet sind. Die Wahl der Steuerstellen und die Ausführung der Steuerkurven und Steuernuten ist nicht auf die dargestellten Ausführungen beschränkt. Insbesondere können unterschiedliche Formen der Steuerkurven und Steuernuten vorgesehen sein, sowohl für unterschiedliche Codierungen, als auch innerhalb einer Codierung. Ferner können zusätzlich zu den Steuerkurven und Steuernuten weitere Codierungen auf den Flachseiten und/oder den Schmalseiten des Schlüssels vorgesehen sein.

### Bezugszeichenliste

- 1: Schlüssel
- 2, 2': Seitenfläche
- 3, 3': Codierung
- 4, 4': Steuerstellen
- 5: Steuernut
- 6: Steuerkurve
- 7: Magnetischer oder magnetisierbarer Bereich
- 8: Magnetisches oder magnetisierbares Element
- 9: Zylinderschloss
- 10: Schlüsselkanal
- 11, 11': Steuerelement
- 12: Sperrelement
- 13, 13': Steuerorgan
- 14: Abfragenuten
- 15: Spiralfeder
- 16: Zylinderkern
- 17: Zylindergehäuse

## Patentansprüche

1. Schlüssel (1) für ein Zylinderschloss (9), umfassend
a. zumindest eine, entlang der Längserstreckung des Schlüssels (1) verlaufende Seitenfläche (2),
b. an der zumindest eine Codierung (3) zur Abfrage im Zylinderschloss (9) vorgesehen ist, wobei
c. die Codierung (3) mehrere Steuerstellen (4) umfasst, die entlang der Längserstreckung an definierten Abtastpositionen und quer zur Längserstreckung an definierten Steuerhöhen vorgesehen sind, wobei
d. die Codierung (3) entlang der Längserstreckung zumindest einen Nutenabschnitt N und einen Kurvenabschnitt K umfasst, wobei
e. der Nutenabschnitt N eine beidseitig begrenzte Steuernut (5) aufweist und der Kurvenabschnitt K eine einseitig offene Steuerkurve (6) aufweist, und wobei
f. zumindest eine Steuerstelle (4) in einem Nutenabschnitt N und zumindest eine andere Steuerstelle (4') in einem Kurvenabschnitt K derselben Codierung (3) angeordnet sind,
**dadurch gekennzeichnet, dass**
g. entlang der Längserstreckung des Schlüssels (1) abwechselnd Nutenabschnitte N, N', N" und Kurvenabschnitte K, K', K" vorgesehen sind, und dass
h. die Steuerkurve (6) durch teilweise Öffnung einer Steuernut (5) im Bereich einer oder mehrerer Abtastpositionen gebildet ist.

2. Schlüssel (1) nach Anspruch 1, **dadurch gekennzeichnet, dass** entlang der Längserstreckung zwei oder mehr Nutenabschnitte N, N', N" mit jeweils zumindest einer Steuernut (5) vorgesehen sind.

3. Schlüssel (1) nach Anspruch 1 oder 2, **dadurch gekennzeichnet, dass** entlang der Längserstreckung zwei oder mehr Kurvenabschnitte K, K', K" mit jeweils zumindest einer Steuerkurve (6) vorgesehen sind.

4. Schlüssel (1) nach einem der Ansprüche 1 bis 3, **dadurch gekennzeichnet, dass** zumindest vier, vorzugsweise zumindest sechs Abtastpositionen A - F sowie zumindest vier, vorzugsweise zumindest sechs Steuerhöhen a - f vorgesehen sind.

5. Schlüssel (1) nach einem der Ansprüche 1 bis 4, **dadurch gekennzeichnet, dass** der Schlüssel (1) ein Flachschlüssel ist, wobei die Seitenfläche (2) an einer Flachseite des Flachschlüssels angeordnet ist.

6. Schlüssel (1) nach einem der Ansprüche 1 bis 5, **dadurch gekennzeichnet, dass** der Schlüssel (1) ein Flachschlüssel ist, wobei die Seitenfläche (2) an einer Schmalseite des Flachschlüssels angeordnet ist.

7. Schlüssel (1) nach einem der Ansprüche 1 bis 6, **dadurch gekennzeichnet, dass** der Schlüssel (1) zwei Seitenflächen (2, 2') aufweist, die sich vorzugsweise gegenüberliegen, wobei Codierungen (3, 3') zumindest an einer, vorzugsweise an beiden Seitenflächen (2, 2') vorgesehen sind.

8. Schlüssel (1) nach Anspruch 7, **dadurch gekennzeichnet, dass** die Codierungen (3, 3') an den Seitenflächen (2, 2') derart ausgebildet sind, dass der Schlüssel (1) als Wendeschlüssel einsetzbar ist.

9. Schlüssel (1) nach einem der Ansprüche 1 bis 8, **dadurch gekennzeichnet, dass** zumindest zwei Codierungen (3, 3') auf derselben Seitenfläche (2, 2') des Schlüssels (1) vorgesehen sind.

10. Schlüssel (1) nach einem der Ansprüche 1 bis 9, **dadurch gekennzeichnet, dass** zumindest ein magnetischer, magnetisierbarer oder durch ein magnetisches Feld anziehbarer oder abstoßbarer Bereich (7) am Schlüssel (1) vorgesehen ist, der dazu ausgebildet ist, mit einem Element (8) im Zylinderschloss (9) magnetisch zusammenzuwirken.

11. Zylinderschloss (9) zur Aufnahme eines Schlüssels (1) nach einem der Ansprüche 1 bis 10, umfassend
a. einen Schlüsselkanal (10) mit zumindest einer Seitenwand,
b. mit entlang der Längserstreckung des Schlüsselkanals (10) vorgesehenen Abtastpositionen,
c. wobei an jeder Abtastposition zumindest ein Steuerelement (11, 11') zur Abfrage von Steuerstellen (4) zumindest einer Codierung (3) an zumindest einer Seitenfläche (2) des Schlüssels (1) vorgesehen ist,
d. wobei zumindest ein Sperrelement (12) vorgesehen ist, das bei korrekter Stellung der Steuerelemente (11, 11') in eine Freigabeposition zur Betätigung des Zylinderschlosses (9) bringbar ist,
e. wobei zumindest ein erstes Steuerelement (11) ein erstes Steuerorgan (13) zum Eingriff in eine Steuernut (5) der Codierung (3) aufweist, und
f. zumindest ein zweites Steuerelement (11') ein zweites Steuerorgan (13') zum Eingriff in eine Steuerkurve (6) der Codierung (3) aufweist
**dadurch gekennzeichnet, dass**
g. das erste Steuerelement (11) quer zur Längserstreckung des Schlüsselkanals (10) frei beweglich ist, und dass
h. das zweite Steuerelement (11') quer zur Längserstreckung des Schlüsselkanals (10) vorgespannt ist, beispielsweise durch eine Spiralfeder (15), wobei
i. sich die Steuerorgane (13, 13') gleich weit in den Schlüsselkanal (10) erstrecken.

12. Zylinderschloss (9) nach Anspruch 11, **dadurch gekennzeichnet, dass** die Steuerelemente (11, 11') Eingriffsmittel, insbesondere eine oder mehrere Abfragenuten (14) aufweisen, die in einer oder in mehreren Stellungen der Steuerelemente (11, 11') mit dem Sperrelement (12) derart zusammenwirken, dass das Sperrelement (12) in eine Freigabeposition zur Betätigung des Zylinderschlosses (9) bringbar ist.

13. Zylinderschloss (9) nach Anspruch 11, **dadurch gekennzeichnet, dass** das zweite Steuerelement (11') ein magnetisches, magnetisierbares oder durch ein magnetisches Feld anziehbares oder abstoßbares Element (8) umfasst, das dazu ausgebildet ist, mit einem Bereich (7) am Schlüssel (1) magnetisch zusammenzuwirken.

14. System, umfassend zumindest einen Schlüssel (1) nach einem der Ansprüche 1 bis 10 und zumindest ein Zylinderschloss (9) nach einem der Ansprüche 11 bis 13.

## Claims

1. A key (1) for a cylinder lock (9), comprising
a. at least one lateral surface (2) extending along the longitudinal extension of the key (1),
b. on which at least one encoding (3) is provided for reading in the cylinder lock (9), wherein
c. the encoding (3) comprises a plurality of control points (4) which are provided along the longitudinal extension at defined reading positions and transversely to the longitudinal extension at defined control levels, wherein
d. the encoding (3) comprises at least one groove section N and one curve section K along the longitudinal extension, wherein
e. the groove section N has a control groove (5) bounded on both sides and the curve section K has a control curve (6) open on one side, and wherein
f. at least one control point (4) is arranged in a groove section N and at least one other control point (4') is arranged in a curve section K of the same encoding (3),
**characterised in that**
g. along the longitudinal extension of the key (1), alternating groove sections N, N', N" and curve sections K, K', K" are provided, and that
h. the control curve (6) is formed by partially opening a control groove (5) in the area of one or more reading positions.

2. The key (1) according to claim 1, **characterised in that** two or more groove sections N, N', N" are provided along the longitudinal extension, each with at least one control groove (5).

3. The key (1) according to claim 1 or 2, **characterised in that** two or more curve sections K, K', K" are provided along the longitudinal extension, each with at least one control curve (6).

4. The key (1) according to one of claims 1 to 3, **characterised in that** at least four, preferably at least six reading positions A - F and at least four, preferably at least six control levels a - f are provided.

5. The key (1) according to one of claims 1 to 4, **characterised in that** the key (1) is a flat key, wherein the lateral surface (2) is arranged on a flat side of the flat key.

6. The key (1) according to one of claims 1 to 5, **characterised in that** the key (1) is a flat key, wherein the lateral surface (2) is arranged on a narrow side of the flat key.

7. The key (1) according to one of claims 1 to 6, **characterised in that** the key (1) has two lateral surfaces (2, 2') which are preferably opposite each other, with encodings (3, 3') provided on at least one, preferably both, lateral surfaces (2, 2').

8. The key (1) according to claim 7, **characterised in that** the encodings (3, 3') on the lateral surfaces (2, 2') are designed in such a way that the key (1) is usable as a reversible key.

9. The key (1) according to one of claims 1 to 8, **characterised in that** at least two encodings (3, 3') are provided on the same lateral surface (2, 2') of the key (1).

10. The key (1) according to one of claims 1 to 9, **characterised in that** at least one area (7), that is magnetic, magnetisable or attractable or repellable by a magnetic field, is provided on the key (1), which is designed to interact magnetically with an element (8) in the cylinder lock (9).

11. A cylinder lock (9) for receiving a key (1) according to one of claims 1 to 10, comprising
a. a key channel (10) with at least one lateral wall,
b. with reading positions provided along the longitudinal extent of the key channel (10),
c. wherein at least one control element (11, 11') for reading control points (4) of at least one encoding (3) on at least one lateral surface (2) of the key (1) is provided at each reading position,
d. wherein at least one locking element (12) is provided which, when the control elements (11, 11') are in the correct position, can be moved into a release position for actuating the cylinder lock (9),
e. wherein at least a first control element (11) has a first control member (13) for engaging with a control groove (5) of the encoding (3), and
f. at least one second control element (11') has a second control member (13') for engaging with a control curve (6) of the encoding (3)
**characterised in that**
g. the first control element (11) is freely movable transversely to the longitudinal extension of the key channel (10), and that
h. the second control element (11') is prestressed transversely to the longitudinal extension of the key channel (10), for example by a spiral spring (15), wherein
i. the control members (13, 13') extend equally far into the key channel.

12. The cylinder lock (9) according to claim 11, **characterised in that** the control elements (11, 11') have engagement means, in particular one or more reading grooves (14), which interact with the locking element (12) in one or in a plurality of positions of the control elements (11, 11') in such a way that the locking element (12) can be moved into a release position for actuating the cylinder lock (9).

13. The cylinder lock (9) according to claim 11, **characterised in that** the second control element (11') comprises a magnetic, magnetisable element (8) or an element (8) attractable or repellable by a magnetic field, which is designed to interact magnetically with an area (7) on the key (1).

14. A system comprising at least one key (1) according to one of claims 1 to 10 and at least one cylinder lock (9) according to one of claims 11 to 13.

## Revendications

1. Clé (1) pour une serrure à cylindre (9), comprenant
a. au moins une surface latérale (2) s'étendant le long l'extension longitudinale de la clé (1),
b. sur laquelle est prévu au moins un codage (3) destiné à être interrogé dans la serrure à cylindre (9),
c. le codage (3) comprenant plusieurs points de commande (4) qui sont prévus le long de l'extension longitudinale à des positions de balayage définies et transversalement à l'extension longitudinale à des hauteurs de commande définies,
d. le codage (3) comprenant, le long de l'extension longitudinale, au moins une section de rainure N et une section courbe K,
e. la section de rainure N présentant une rainure de commande (5) délimitée des deux côtés et la section courbe K présentant une courbe de commande (6) ouverte d'un côté, et
f. au moins un point de commande (4) étant disposé dans une section de rainure N et au moins un autre point de commande (4') étant disposé dans une section courbe K du même codage (3),
**caractérisée en ce que**
g. le long de l'extension longitudinale de la clé (1) sont prévues en alternance des sections de rainure N, N', N" et des sections courbes K, K', K" et que
h. la courbe de commande (6) est formée par l'ouverture partielle d'une rainure de commande (5) dans la zone d'une ou de plusieurs positions de balayage.

2. Clé (1) selon la revendication 1, **caractérisée en ce que** deux ou plusieurs sections de rainure N, N', N" sont prévues le long de l'extension longitudinale, chacune comportant au moins une rainure de commande (5).

3. Clé (1) selon la revendication 1 ou 2, **caractérisée en ce que** deux ou plusieurs sections courbes K, K', K" sont prévues le long de l'extension longitudinale, chacune avec au moins une courbe de commande (6).

4. Clé (1) selon l'une des revendications 1 à 3, **caractérisée en ce qu'**au moins quatre, de préférence au moins six positions de balayage A à F ainsi qu'au moins quatre, de préférence au moins six hauteurs de commande a à f sont prévues.

5. Clé (1) selon l'une des revendications 1 à 4, **caractérisée en ce que** la clé (1) est une clé plate, la surface latérale (2) étant disposée sur un côté plat de la clé plate.

6. Clé (1) selon l'une des revendications 1 à 5, **caractérisée en ce que** la clé (1) est une clé plate, la surface latérale (2) étant disposée sur un côté étroit de la clé plate.

7. Clé (1) selon l'une des revendications 1 à 6, **caractérisée en ce que** la clé (1) présente deux surfaces latérales (2, 2') qui sont de préférence opposées l'une à l'autre, des codages (3, 3') étant prévus au moins sur l'une des surfaces latérales (2, 2'), de préférence sur les deux surfaces latérales (2, 2').

8. Clé (1) selon la revendication 7, **caractérisée en ce que** les codages (3, 3') sont formés sur les surfaces latérales (2, 2') de telle sorte que la clé (1) peut être utilisée comme clé réversible.

9. Clé (1) selon l'une des revendications 1 à 8, **caractérisée en ce qu'**au moins deux codages (3, 3') sont prévus sur la même surface latérale (2, 2') de la clé (1).

10. Clé (1) selon l'une des revendications 1 à 9, **caractérisée en ce qu'**au moins une zone magnétique (7), magnétisable ou pouvant être attirée ou repoussée par un champ magnétique, est prévue sur la clé (1), laquelle est conçue pour interagir magnétiquement avec un élément (8) dans la serrure à cylindre (9).

11. Serrure à cylindre (9) destinée à recevoir une clé (1) selon l'une des revendications 1 à 10, comprenant
a. un canal de clé (10) avec au moins une paroi latérale,
b. avec des positions de balayage prévues le long de l'extension longitudinale du canal de clé (10),
c. au moins un élément de commande (11, 11') étant prévu à chaque position de balayage pour interroger des points de commande (4) d'au moins un codage (3) sur au moins une surface latérale (2) de la clé (1),
d. au moins un élément de blocage (12) étant prévu, qui, lorsque les éléments de commande (11, 11') sont correctement positionnés, peut être amené dans une position de déblocage pour actionner la serrure à cylindre (9),
e. au moins un premier élément de commande (11) comportant un premier organe de commande (13) destiné à s'engager dans une rainure de commande (5) du codage (3), et
f. au moins un deuxième élément de commande (11') comportant un deuxième organe de commande (13') destiné à s'engager dans une courbe de commande (6) du codage (3) **caractérisée en ce que**
g. le premier élément de commande (11) est librement mobile transversalement à l'extension longitudinale du canal de clé (10), et que
h. le deuxième élément de commande (11') est précontraint transversalement à l'extension longitudinale du canal de clé (10), par exemple par un ressort spiral (15),
i. les organes de commande (13, 13') s'étendent sur une même distance dans le canal de clé.

12. Serrure à cylindre (9) selon la revendication 11, **caractérisée en ce que** les éléments de commande (11, 11') comportent des moyens d'engagement, en particulier une ou plusieurs rainures de détection (14), qui coopèrent avec l'élément de blocage (12) dans une ou plusieurs positions des éléments de commande (11, 11') de telle sorte que l'élément de blocage (12) puisse être amené dans une position de déblocage pour actionner la serrure à cylindre (9).

13. Serrure à cylindre (9) selon la revendication 11, **caractérisée en ce que** le deuxième élément de commande (11') comprend un élément magnétique (8) pouvant être magnétisé ou attiré ou repoussé par un champ magnétique, qui est conçu pour coopérer magnétiquement avec une zone (7) de la clé (1).

14. Système comprenant au moins une clé (1) selon l'une des revendications 1 à 10 et au moins une serrure à cylindre (9) selon l'une des revendications 11 à 13.
